# EUROPÄISCHE PATENTSCHRIFT

(11) **EP 3 282 124 B1**
(45) Veröffentlichungstag und Bekanntmachung des Hinweises auf die Patenterteilung: **02.08.2023**
(21) Anmeldenummer: 16183666.3
(22) Anmeldetag: 11.08.2016
(51) Int. Cl.: F04B 7/00, F04B 11/00, F04B 15/02

(54) **DICKSTOFFPUMPE**
VISCOUS MATERIAL PUMP
POMPE A LIQUIDES EPAIS

(43) Veröffentlichungstag der Anmeldung: 14.02.2018
(73) Patentinhaber: Putzmeister Engineering GmbH, 72631 Aichtal (DE)
(72) Erfinder: Weber, Felix, 70176 Stuttgart (DE)
(74) Vertreter: Glawe, Delfs, Moll

(56) Entgegenhaltungen:
- CN-A- 103 821 688
- DE-A1- 1 653 614
- DE-A1- 2 010 112
- US-A- 3 659 970
- US-A- 4 718 826

## Beschreibung

Die Erfindung betrifft eine Dickstoffpumpe mit einem ersten Förderzylinder und einem zweiten Förderzylinder. Die Dickstoffpumpe umfasst ein erstes Einlassventil zum Einlassen von Dickstoff in den ersten Förderzylinder und ein zweites Einlassventil zum Einlassen von Dickstoff in den zweiten Förderzylinder. Die Dickstoffpumpe umfasst außerdem ein Auslassventil, um die Förderströme von dem ersten Förderzylinder und dem zweiten Förderzylinder zu vereinigen, also zu einem gemeinsamen Auslass zu leiten.

Pumpen dieser Art dienen zum Fördern von Dickstoffen, wie beispielsweise Frischbeton oder Mörtel. Im Pumpbetrieb saugen die Förderzylinder den Dickstoff in einer Rückwärts-Bewegung aus einem Vorrat heraus an. Mit einer Vorwärts-Bewegung wird der Dickstoff in Richtung eines Auslasses der Dickstoffpumpe gefördert. Während der Rückwärts-Bewegung ist das dem Förderzylinder zugeordnete Einlassventil geöffnet, sodass der Dickstoff aus dem Vorrat durch das Einlassventil hindurch in den Förderzylinder eintreten kann. Während der Vorwärts-Bewegung ist das dem Förderzylinder zugeordnete Einlassventil geschlossen, sodass der Dickstoff in Richtung Pumpenauslass gefördert wird. Mit dem Auslassventil werden der Förderstrom des ersten Förderzylinders und der Förderstrom des zweiten Förderzylinders je nach Betriebszustand entweder gesperrt oder miteinander vereinigt.

Bekannt sind Dickstoffpumpen, bei denen jeder Durchtrittsöffnung des Auslassventils ein eigenes Ventilglied zugeordnet ist, siehe EP 2 387 667 B1. Die aufeinander abgestimmte Betätigung zweier Ventilglieder erfordert einigen mechanischen und steuerungstechnischen Aufwand. In DE 20 10 112 ist eine Dickstoffpumpe nach dem Oberbegriff des Anspruchs 1 offenbart. Aus CN 103 821 688 ist eine Pumpe mit einem ersten Förderzylinder, einem zweiten Förderzylinder, einenm Verteilerventil und einem Schieber bekannt, der im Verteilerventil schwenkbar angeordnet ist.

Der Erfindung liegt die Aufgabe zugrunde, eine Dickstoffpumpe vorzustellen, die weniger aufwändig konstruiert ist. Ausgehend vom genannten Stand der Technik wird die Aufgabe gelöst mit den Merkmalen des Anspruchs 1. Vorteilhafte Ausführungsformen sind in den Unteransprüchen angegeben.

Bei der erfindungsgemäßen Dickstoffpumpe umfasst das Auslassventil eine erste Durchtrittsöffnung für von dem ersten Förderzylinder geförderten Dickstoff und eine zweite Durchtrittsöffnung für von dem zweiten Förderzylinder geförderten Dickstoff. Das Auslassventil umfasst ein Ventilglied, das in einem ersten Zustand die erste Durchtrittsöffnung verschließt, das in einem zweiten Zustand die zweite Durchtrittsöffnung verschließt und das in einem Zwischenzustand weder die erste Durchtrittsöffnung noch die zweite Durchtrittsöffnung verschließt. Der Begriff Zwischenzustand ist in einem funktionalen Sinne zu verstehen. Es ist möglich, aber nicht zwingend, dass das Ventilglied im Zwischenzustand auch räumlich zwischen der ersten Durchtrittsöffnung und der zweiten Durchtrittsöffnung angeordnet ist.

Die Erfindung hat erkannt, dass es möglich ist, die gewünschte Vereinigung der Förderströme der beiden Förderzylinder mit nur einem einzigen Ventilglied zu erreichen. Durch den Zwischenzustand, in dem keine der beiden Durchtrittsöffnungen verschlossen ist, wird es möglich, im Wesentlichen gleichmäßige Übergänge zwischen den Förderströmen der beiden Förderzylinder zu verwirklichen.

In jedem der Förderzylinder ist ein in Axialrichtung beweglicher Kolben aufgenommen. Die Pumpe umfasst einen Antrieb, um eine axiale Vorwärts- und Rückwärts-Bewegung der Kolben in ihren jeweiligen Förderzylindern anzutreiben. Im Pumpbetrieb kann mit der Rückwärts-Bewegung der Dickstoff aus einem Vorrat heraus angesaugt werden. Mit der Vorwärts-Bewegung kann der Dickstoff in Richtung eines Auslasses der Pumpe gefördert werden.

Dickstoff ist ein Oberbegriff für schwer förderbare Medien. Bei dem Dickstoff kann es sich beispielsweise um einen Stoff mit grobkörnigen Bestandteilen, einen Stoff mit aggressiven Bestandteilen oder Ähnliches handeln. Der Dickstoff kann auch ein Schüttgut sein. Der Dickstoff kann beispielsweise Frischbeton oder Mörtel sein. Frischbeton enthält Körner bis zu einer Größe von mehr als 30 mm, bindet ab, bildet Ablagerungen in Toträumen und ist aus diesen Gründen schwierig zu fördern.

Die erfindungsgemäße Dickstoffpumpe kann so eingerichtet sein, dass die Einlassventile und das Auslassventil passend zu dem Takt der Förderzylinder betätigt werden. So kann im Pumpbetrieb das dem ersten Förderzylinder zugeordnete erste Einlassventil geöffnet sein, wenn der erste Förderzylinder in der Rückwärts-Bewegung ist. Das erste Einlassventil kann geschlossen sein, wenn der erste Förderzylinder in der Vorwärts-Bewegung ist. Insbesondere kann das erste Einlassventil bereits dann geschlossen sein, wenn die Vorwärts-Bewegung des ersten Förderzylinders beginnt. Zum Zwecke der Druckentlastung kann der erste Förderzylinder nach Abschluss der Vorwärts-Bewegung eine leichte Rückwärts-Bewegung durchführen, bevor das erste Einlassventil wieder geöffnet wird. Das zweite Einlassventil und der zweite Förderzylinder können entsprechend aufeinander abgestimmt sein.

Der Antrieb der Pumpe kann so gestaltet sein, dass die Rückwärts-Bewegung der Förderzylinder innerhalb einer kürzeren Zeitspanne erfolgt als die Vorwärts-Bewegung. Der Beginn der Vorwärts-Bewegung des einen Kolbens kann sich überschneiden mit dem Ende der Vorwärts-Bewegung des anderen Kolbens. Es wird dann zu jedem Zeitpunkt von mindestens einem der beiden Förderzylinder Material in Richtung des Auslassventils gefördert. Diese überschneidende Betätigung der Förderzylinder bildet die Grundlage, um einen im Wesentlichen kontinuierlichen Förderstrom des Dickstoffs erreichen zu können.

Der Druckaufbau in dem ersten Förderzylinder beginnt, wenn der Kolben in der Vorwärts-Bewegung ist und das zugehörige erste Einlassventil geschlossen ist. Um den Dickstoff in Bewegung zu versetzen, muss ein Druck aufgebaut werden, der dem Druck auf der Ausgangsseite der Pumpe entspricht. Bevor der Druck aufgebaut ist, liegt eine Druckdifferenz über dem Ventilglied an.

Das Auslassventil kann so eingerichtet sein, dass die dem ersten Förderzylinder zugeordnete erste Durchtrittsöffnung zu Beginn der Vorwärts-Bewegung des ersten Förderzylinders noch geschlossen ist. Insbesondere kann die erste Durchtrittsöffnung solange geschlossen bleiben, bis der mit dem ersten Förderzylinder aufgebaute Druck im Wesentlichen dem Druck auf der Ausgangsseite der Pumpe entspricht, sodass das Ventilglied nur noch einer geringen Druckdifferenz ausgesetzt ist. Das Schalten des Auslassventils, mit dem die Durchtrittsöffnung freigegeben wird, kann nach dem Beginn des Druckaufbaus erfolgen, vorzugsweise nachdem die Druckdifferenz auf weniger als 50 %, weiter vorzugsweise auf weniger als 20 % des Ausgangswerts abgesunken ist. Durch den Abbau der Druckdifferenz kann die selbstverstärkende Dichtung des Ventilglieds vor dem Schaltvorgang des Ventilglieds entlastet werden. Ohne Druckdifferenz ist außerdem der Materialstrom vermindert, so dass der Verschleiß des Ventilglieds geringer ist, der durch während des Schaltvorgangs an dem Ventilglied vorbei strömendes Material verursacht wird. Der zweite Förderzylinder und das Auslassventil können entsprechend aufeinander abgestimmt sein.

Nach dem Schaltvorgang ist das Auslassventil in dem Zwischenzustand, in dem der Dickstoff sowohl durch die erste Durchtrittsöffnung als auch durch die zweite Durchtrittsöffnung hindurchtreten kann. Insbesondere können sowohl die erste Durchtrittsöffnung als auch die zweite Durchtrittsöffnung vollständig geöffnet sein. Es steht dann die gesamte Querschnittsfläche der Durchtrittsöffnungen für den Durchtritt von Dickstoff zur Verfügung.

Nach dem Abschluss des Druckaufbaus tritt der mit dem ersten Förderzylinder geförderte Dickstoff durch die erste Durchtrittsöffnung des Auslassventils hindurch. Der von dem ersten Förderzylinder kommende Materialstrom vereinigt sich mit dem Materialstrom von dem zweiten Förderzylinder. Der zweite Förderzylinder steht in dieser Phase kurz vor dem Abschluss seiner Vorwärts-Bewegung.

Mit dem nächsten Schaltvorgang wird das Auslassventil in einen Zustand gebracht, in dem die erste Durchtrittsöffnung geöffnet und die zweite Durchtrittsöffnung geschlossen ist. In diesem Schaltzustand des Auslassventils kann der erste Förderzylinder seine Vorwärts-Bewegung fortsetzen, während der zweite Förderzylinder in die Rückwärts-Bewegung übergehen kann, um weiteren Dickstoff aus dem Vorrat anzusaugen.

Auch für diesen Schaltvorgang ist es von Vorteil, wenn über dem Ventilglied keine große Druckdifferenz anliegt. Der Schaltvorgang kann deswegen erfolgen, bevor die Rückwärts-Bewegung des zweiten Förderzylinders beginnt. Dies ist der Fall, wenn das Ventilglied des Auslassventils vor dem Beginn der Rückwärts-Bewegung in Bewegung versetzt wird. Insbesondere ist es möglich, dass die Bewegung des Ventilglieds vor Beginn der Rückwärts-Bewegung bereits abgeschlossen ist.

Solange der zweite Förderzylinder noch in der Vorwärts-Bewegung ist, liegt über dem zweiten Einlassventil eine Druckdifferenz an. Der Druck, unter dem der Dickstoff in dem Vorrat steht, entspricht üblicherweise dem Umgebungsdruck, der wesentlich niedriger ist als der Druck, den die Förderzylinder während der Vorwärts-Bewegung aufbauen. Mit dem Beginn der Rückwärts-Bewegung bei geschlossenem Auslassventil sinkt die Druckdifferenz ab. Der Schaltvorgang, mit dem das zweite Einlassventil geöffnet wird, erfolgt, wenn die Druckdifferenz unterhalb einer Ausgangs-Druckdifferenz liegt, vorzugsweise, wenn die Druckdifferenz auf weniger als 50 %, weiter vorzugsweise auf weniger als 20 % des Ausgangswerts abgesunken ist. Indem die über dem zweiten Einlassventil anliegende Druckdifferenz vor dem Schaltvorgang reduziert wird, kann die selbstverstärkende Dichtung des zweiten Einlassventils entlastet werden.

Der Übergang von der Vorwärts-Bewegung des ersten Förderzylinders zur Vorwärts-Bewegung des zweiten Förderzylinders kann entsprechend gestaltet sein.

Bei der erfindungsgemäßen Dickstoffpumpe können demnach alle Schaltvorgänge durchgeführt werden, ohne dass die vollständige Druckdifferenz über dem jeweiligen Ventilglied anliegt. Dies ist ein wesentlicher Unterschied gegenüber gattungsfremdem Stand der Technik (z.B. US 8,827,657 B1), bei dem die Ventilglieder unter der vollen Druckdifferenz betätigt werden.

Die Vorwärts-Bewegung der Förderzylinder kann mit einer Grundgeschwindigkeit erfolgen, während der jeweils andere Förderzylinder in der Rückwärts-Bewegung ist. Durch die Grundgeschwindigkeit wird der Materialstrom definiert, den die erfindungsgemäße Dickstoffpumpe liefern kann. In der Überschneidungsphase, in der beide Förderzylinder in der Vorwärts-Bewegung sind, kann die Geschwindigkeit gegenüber der Grundgeschwindigkeit vermindert sein. Insbesondere können die beiden Förderzylinder so aufeinander abgestimmt sein, dass die Geschwindigkeiten der beiden Vorwärts-Bewegungen in Summe der Grundgeschwindigkeit entsprechen. Damit kann auch in der Überschneidungsphase ein im Wesentlichen konstanter Materialstrom in Richtung Pumpenauslass aufrechterhalten werden.

Vor den Einlassventilen kann ein Vorfüllbehälter angeordnet sein, aus dem die Förderzylinder den Dickstoff ansaugen. In den Vorfüllbehälter kann während des Betriebs der Dickstoffpumpe laufend Dickstoff nachgefüllt werden, sodass eine genügende Menge vorhanden ist, aus der die Förderzylinder ansaugen können.

Der Weg des Dickstoffs führt durch Durchtrittsöffnungen der Einlassventile in den Innenraum der Pumpe. Dabei gibt es zwei getrennte Wege, von denen der erste sich von der Durchtrittsöffnung des ersten Einlassventils zum ersten Förderzylinder erstreckt und von denen der zweite sich von der Durchtrittsöffnung des zweiten Einlassventils zu dem zweiten Förderzylinder erstreckt. Jedes der beiden Einlassventile kann mit einem eigenen Ventilglied versehen sein, über das die Durchtrittsöffnung freigegeben bzw. verschlossen wird. Möglich ist auch ein gemeinsames Ventilglied für die beiden Einlassventile. In allen Fällen kann es drei Schaltstellungen geben, wobei in einer ersten Schaltstellung das erste Einlassventil geöffnet und das zweite Einlassventil geschlossen ist, wobei in einer zweiten Schaltstellung das erste Einlassventil geschlossen und das zweite Einlassventil geöffnet ist und wobei in einer dritten Schaltstellung beide Einlassventile geschlossen sind.

Bei dem Ventilglied der Einlassventile kann es sich um einen Sperrschieber handeln, der in einem ersten Zustand vor der Durchtrittsöffnung angeordnet ist und die Durchtrittsöffnung verschließt und der in einem zweiten Zustand die Durchtrittsöffnung freigibt. Es kann beispielsweise ein Schiebemechanismus oder ein Drehmechanismus vorgesehen sein, mit dem der Sperrschieber zwischen den beiden Zuständen wechselt. Die Dickstoffpumpe umfasst ein Antriebselement, das die Schaltvorgänge zwischen den verschiedenen Zuständen der Einlassventile aktiv antreibt.

Für den Mechanismus, mit dem das Ventilglied des Auslassventils zwischen dem ersten Zustand, dem zweiten Zustand und dem Zwischenzustand zu wechselt, kommen ebenfalls verschiedene Gestaltungen in Betracht. Beispielsweise kann der Mechanismus als Schiebemechanismus oder als Drehmechanismus ausgebildet sein. Es kann ein Antriebselement vorgesehen sein, um das Auslassventil aktiv zwischen den verschiedenen Zuständen umzuschalten. Möglich ist auch eine passive Betätigung des Ventilglieds des Auslassventils. Bei einer passiven Betätigung ändert sich der Schaltzustand des Auslassventils je nachdem, von welchem Förderzylinder dem Auslassventil ein Materialstrom zugeführt wird.

Das Auslassventil kann so gestaltet sein, dass das Ventilglied in Richtung des Materialstroms betrachtet hinter den Durchtrittsöffnungen angeordnet ist. Dadurch kann eine über dem Ventilglied anliegende Druckdifferenz genutzt werden, um die Dichtwirkung zwischen dem Ventilglied und der Durchtrittsöffnung zu verstärken.

Die erfindungsgemäße Pumpe kann einen ersten Betriebsmodus und einen zweiten Betriebsmodus umfassen. Der erste Betriebsmodus kann dem bislang geschilderten Pumpbetrieb entsprechen, in dem der Dickstoff aus einem Vorfüllbehälter angesaugt wird und über das Auslassventil in Richtung eines Pumpenauslasses gefördert wird. Der zweite Betriebsmodus kann als Saugbetrieb ausgestaltet sein, in dem der Materialstrom sich in umgekehrter Richtung bewegt. Im Saugbetrieb kann die Pumpe beispielsweise betrieben werden, um das Auslassventil oder eine an den Pumpenauslass angeschlossene Leitung zu reinigen oder eine Verstopfung in diesem Bereich zu beseitigen.

Im Saugbetrieb kann das Zusammenspiel der Förderzylinder mit den Ventilen in umgekehrter Weise aufeinander abgestimmt sein. Ist ein Förderzylinder in der Rückwärts-Bewegung, so kann die zugehörige Durchtrittsöffnung des Auslassventils geöffnet sein, während das zugehörige Einlassventil geschlossen ist. Während der Vorwärts-Bewegung des Förderzylinders kann die zugehörige Durchtrittsöffnung des Auslassventils geschlossen sein, während das zugehörige Einlassventil geöffnet ist.

Die Erfindung wird nachfolgend unter Bezugnahme auf die beigefügten Zeichnungen anhand vorteilhafter Ausführungsformen beispielhaft beschrieben. Es zeigen:
- Fig. 1:: ein mit einer erfindungsgemäßen Dickstoffpumpe ausgestattetes Fahrzeug;
- Fig. 2:: ein Blockschaltbild einer erfindungsgemäßen Dickstoffpumpe (in Hydrauliknotation);
- Fig. 3:: eine perspektivische Darstellung einer erfindungsgemäßen Dickstoffpumpe;
- Fig. 4:: die Dickstoffpumpe gemäß Fig. 2 in einer Schnittdarstellung
- Figuren 5 bis 8:: eine schematische Darstellung verschiedener Betriebszustände der erfindungsgemäßen Dickstoffpumpe;
- Fig. 9:: ein Blockschaltbild einer alternativen Ausführungsform einer erfindungsgemäßen Dickstoffpumpe; und
- Fig. 10:: das Auslassventil der in Fig. 9 gezeigten Dickstoffpumpe in verschiedenen Zuständen A bis C.

Auf der Ladefläche eines in Fig. 1 gezeigten Lastwagens 14 ist eine Dickstoffpumpe 15 in Form einer Betonpumpe angeordnet. Die Dickstoffpumpe 15 umfasst einen Vorfüllbehälter 16, in den der Beton aus einem Vorrat (nicht dargestellt) eingefüllt wird. Die Dickstoffpumpe 15 saugt den Beton aus dem Vorfüllbehälter an und fördert den Beton durch ein Anschlussrohr 17, das sich entlang einem Verteilermast 18 erstreckt. Der Verteilermast 18 ist auf einem Drehkranz 19 gelagert und kann über mehrere Gelenke ausgeklappt werden, so dass das Ende des Rohrs 17 in eine von dem Lastwagen 14 beabstandete Position gebracht werden kann. In dieser Position wird der Beton aus dem Anschlussrohr 17 ausgebracht.

Die Dickstoffpumpe umfasst gemäß Fig. 2 einen ersten Förderzylinder 21 und einen zweiten Förderzylinder 22. Jeder Förderzylinder 21, 22 umfasst einen Kolben, der mit einer Rückwärts-Bewegung Beton aus dem Vorfüllbehälter 16 ansaugt und der mit einer Vorwärts-Bewegung den Beton in Richtung eines Auslasses 23 der Pumpe fördert.

Dem ersten Förderzylinder 21 ist ein erstes Einlassventil 24 zugeordnet. Das Einlassventil 24 ist während der Rückwärts-Bewegung des ersten Förderzylinders 21 geöffnet, sodass der Förderzylinder 21 Beton aus dem Vorfüllbehälter 16 ansaugen kann. Das Einlassventil 24 ist während der Vorwärts-Bewegung des ersten Förderzylinders 21 geschlossen, sodass der Beton in Richtung Pumpenauslass 23 gefördert werden kann. Dem zweiten Förderzylinder 22 ist ein zweites Einlassventil 25 zugeordnet, dessen Schaltvorgänge entsprechend auf die Rückwärts- und Vorwärts-Bewegungen des zweiten Förderzylinders 22 abgestimmt sind.

Den beiden Förderzylindern 21, 22 ist ein gemeinsames Auslassventil 26 zugeordnet. Das Auslassventil 26 umfasst eine erste Durchtrittsöffnung 27 für mit dem ersten Förderzylinder 21 geförderten Beton und eine zweite Durchtrittsöffnung 28 für mit dem zweiten Förderzylinder 22 geförderten Beton. Ein Ventilglied 32 des Auslassventils verschließt in einem ersten Schaltzustand 29 die erste Durchtrittsöffnung 27 und lässt die zweite Durchtrittsöffnung 28 offen. In einem zweiten Schaltzustand 30 verschließt das Auslassventil 26 die zweite Durchtrittsöffnung 28 und lässt die erste Durchtrittsöffnung 27 offen. In einem dritten Schaltzustand 31 (Zwischenzustand) sind beide Durchtrittsöffnungen 27, 28 offen.

Die beiden Förderzylinder 21, 22 sind so angetrieben, dass die Rückwärts-Bewegung innerhalb einer kürzeren Zeitspanne erfolgt als die Vorwärts-Bewegung. Der Beginn der Vorwärts-Bewegung des einen Förderzylinders überschneidet sich mit dem Ende der Vorwärts-Bewegung des anderen Förderzylinders. Zu jedem Zeitpunkt wird also von mindestens einem der Förderzylinder 21, 22 Beton in Richtung des Auslassventils 26 gefördert.

Das Ventilglied 32 des Auslassventils 26 wird über einen Antrieb aktiv zwischen den verschiedenen Schaltzuständen umgeschaltet. Ist der erste Förderzylinder 21 in der Vorwärts-Bewegung und der zweite Förderzylinder 22 in der Rückwärts-Bewegung, so ist das Auslassventil 26 in dem Schaltzustand 30, in dem nur der von dem ersten Förderzylinder 21 kommende Materialstrom durch das Auslassventil 26 hindurchtreten kann. Ist der zweite Förderzylinder 22 in der Vorwärts-Bewegung und der erste Förderzylinder 21 in der Rückwärts-Bewegung, so ist das Auslassventil 26 in dem Schaltzustand 29, in dem nur der von dem zweiten Förderzylinder 20 kommende Materialstrom durch das Auslassventil 26 hindurchtreten kann. In der Überschneidungsphase, in der beide Förderzylinder 21, 22 sich in der Vorwärts-Bewegung befinden, ist das Auslassventil 26 in dem Zwischenzustand 31, in dem die Materialströme von beiden Förderzylindern 21, 22 durch das Auslassventil 26 hindurchtreten können.

Beide Förderzylinder 21, 22 haben eine Grundgeschwindigkeit für die Vorwärts-Bewegung. Die Grundgeschwindigkeit der Vorwärts-Bewegung kommt zur Anwendung, während der jeweils andere Förderzylinder 21, 22 in der Rückwärts-Bewegung ist. Durch die Grundgeschwindigkeit ist der Materialstrom definiert, der in dieser Phase in Richtung Pumpenauslass 23 gefördert wird. In der Überschneidungsphase, in der beide Förderzylinder 21, 22 sich in der Vorwärts-Bewegung befinden, ist die Geschwindigkeit gegenüber der Grundgeschwindigkeit derart vermindert, dass die Geschwindigkeiten der beiden Vorwärts-Bewegungen sich zur Grundgeschwindigkeit addieren. Auf diese Weise wird auch während der Überschneidungsphase ein konstanter Materialstrom in Richtung Pumpenauslass 23 aufrechterhalten.

Die Fig. 3 zeigt die erfindungsgemäße Dickstoffpumpe in einer perspektivischen Darstellung. Das Einlassventil 25 ist im geöffneten Zustand, sodass die zugehörige Eingangsöffnung 45 der Pumpe durchgängig ist und dass mit dem zweiten Förderzylinder 22 Dickstoffe aus dem Vorfüllbehälter 16 angesaugt werden kann. Das erste Einlassventil 24 ist im geschlossenen Zustand. Wenn der Kolben des ersten Förderzylinders 21 in der Vorwärts-bewegung ist, bewegt sich der Materialstrom durch die erste Durchtrittsöffnung 27 des Dickstoffventils 26 und den Innenraum des Ventilgehäuses 46 in Richtung Pumpenauslass 23, siehe Fig. 4.

Der Ablauf im Betrieb der Pumpe wird nachfolgend anhand der schematischen Darstellungen der Figuren 5 bis 8 erläutert. In Fig. 5A ist das Ventilglied 32 des Auslassventils 26 so geschaltet, dass es die Durchtrittsöffnung 27 des ersten Förderzylinders 21 verschließt und dass es die Durchtrittsöffnung 28 des zweiten Förderzylinders 22 freilässt. Das Einlassventil 25 des zweiten Förderzylinders 22 ist geschlossen, siehe Fig. 5B. Der zweite Förderzylinder 22 ist in der Vorwärts-Bewegung und fördert Beton durch die Durchtrittsöffnung 28 in den Innenraum des Ventilgehäuses 46 und zum Pumpenauslass 23. Durch die über dem Ventilglied 32 anliegende Druckdifferenz wird die Dichtwirkung zwischen Ventilglied 32 und der Durchtrittsöffnung 27 verstärkt. Das Einlassventil 24 des ersten Förderzylinders 21 ist geöffnet, sodass der erste Förderzylinder 21 mit einer Rückwärts-Bewegung durch die Einlassöffnung 44 der Pumpe Beton aus dem Vorfüllbehälter 16 ansaugen kann.

Die Rückwärts-Bewegung des ersten Förderzylinders 21 endet früher als die Vorwärts-Bewegung des zweiten Förderzylinders 22. In Fig. 6 ist der Zustand gezeigt, in dem die Vorwärts-Bewegung des ersten Förderzylinders 21 beginnt und die Vorwärts-Bewegung des zweiten Förderzylinders 22 kurz vor dem Ende steht. Beide Einlassventile 24, 25 sind geschlossen. Das Umschalten des Auslassventils 26 in den Zwischenzustand 31 beginnt, nachdem der erste Förderzylinder 21 bereits wieder Druck vor der Durchtrittsöffnung 27 aufgebaut hat, so dass über dem Ventilglied 32 nur noch eine geringfügige Druckdifferenz anliegt. Nach dem Umschalten ist das Auslassventil 26 im Zwischenzustand 31, in dem das Ventilglied 32 sowohl die erste Durchtrittsöffnung 27 als auch die zweite Durchtrittsöffnung 28 freilässt. Bei beiden Förderzylindern 21, 22 ist die Geschwindigkeit der Vorwärts-Bewegung reduziert, sodass die Förderzylinder 21, 22 nun gemeinsam die Materialmenge fördern, die zuvor der zweite Förderzylinder 22 alleine gefördert hat.

Nach dem Ende der Vorwärts-Bewegung des zweiten Förderzylinders 22 wird das Einlassventil 25 geöffnet, siehe Fig. 7. Zur Druckentlastung kann der zweite Förderzylinder 22 vor dem Öffnen des Einlassventils 25 bereits eine erste Rückwärts-Bewegung vollführen. Wenn das Einlassventil 25 geöffnet ist, saugt der zweite Förderzylinder 22 mit einer Rückwärts-Bewegung durch die Einlassöffnung 45 der Pumpe Beton aus dem Vorfüllbehälter 16 an. Der erste Förderzylinder 21 bewegt sich mit seiner Grundgeschwindigkeit nach vorne, sodass der Materialstrom zum Pumpenauslass 23 unverändert aufrechterhalten bleibt.

In Fig. 8 beginnt erneut die Vorwärts-Bewegung des zweiten Förderzylinders 22, während die Vorwärts-Bewegung des ersten Förderzylinders 21 endet. Mit dem Ende der Vorwärts-Bewegung des ersten Förderzylinders 21 endet der Zyklus und die Pumpe geht wieder in den Zustand gemäß Fig. 5 über.

In den Figuren 4 bis 8 wird das Auslassventil 26 durch einen Antrieb (nicht dargestellt) betätigt. Der Antrieb wirkt auf eine Welle 33 des Ventilglieds 32 und schaltet das Ventilglied 32 zwischen den verschiedenen Zuständen um.

Die Figuren 9 und 10 zeigen eine Ausführungsform, bei der das Auslassventil 26 passiv betätigt wird. Das Ventilglied 32 ist drehbar auf einer Welle gelagert, die im unteren Bereich des Ventilglieds 32 angeordnet ist. In Fig. 10A ist das Auslassventil 26 in einem Zustand, in dem die erste Durchtrittsöffnung 27 geschlossen und die zweite Durchtrittsöffnung 28 geöffnet ist. Ist die Dickstoffpumpe im Pumpbetrieb, so entspricht dies einem Zustand, in dem der erste Förderzylinder 21 in der Rückwärts-Bewegung und der zweite Förderzylinder 22 in der Vorwärts-Bewegung ist. Alternativ kann auch das in den Figuren 9 und 10 gezeigte Auslassventil 26 aktiv betätigt werden.

Geht anschließend auch der zweite Förderzylinder 22 in die Vorwärts-Bewegung über, so wird das Ventilglied 32 durch den Materialstrom in eine Mittelstellung (Zwischenzustand) bewegt, in der beide Durchtrittsöffnungen 27, 28 frei sind, siehe Fig. 10B. Endet die Vorwärts-Bewegung des zweiten Förderzylinders 21, nimmt der Druck auf dieser Seite des Ventilglieds 32 ab und das Ventilglied 32 wird durch die Druckdifferenz in eine Stellung bewegt, in der die zweite Durchtrittsöffnung 27 verschlossen ist und die erste Durchtrittsöffnung 28 frei ist.

## Patentansprüche

1. Dickstoffpumpe mit einem ersten Förderzylinder (21) und mit einem zweiten Förderzylinder (22), wobei in jedem der Förderzylinder (21, 22) ein in Axialrichtung beweglicher Kolben aufgenommen ist, mit einem Antrieb zum Antreiben einer axialen Vorwärts- und Rückwärts-Bewegung der Kolben in ihren jeweiligen Förderzylindern (21, 22), mit einem ersten Einlassventil (24) zum Einlassen von Dickstoff in den ersten Förderzylinder (21) und mit einem zweiten Einlassventil (25) zum Einlassen von Dickstoff in den zweiten Förderzylinder (22), mit einem Antriebselement zum aktiven Antreiben der Schaltvorgänge der Einlassventile (24, 25), mit einem Auslassventil (26) zum Vereinigen der Förderströme von dem ersten Förderzylinder (21) und dem zweiten Förderzylinder (22), wobei das Auslassventil (26) eine erste Durchtrittsöffnung (27) für von dem ersten Förderzylinder (21) geförderten Dickstoff und eine zweite Durchtrittsöffnung (28) für von dem zweiten Förderzylinder (22) geförderten Dickstoff sowie ein Ventilglied (32) umfasst, wobei das Ventilglied (32) in einem ersten Zustand (29) die erste Durchtrittsöffnung (28) verschließt, in einem zweiten Zustand (30) die zweite Durchtrittsöffnung (28) verschließt, **dadurch gekennzeichnet, dass** das Ventilglied (32) in einem Zwischenzustand (31) weder die erste Durchtrittsöffnung (27) noch die zweite Durchtrittsöffnung (28) verschließt, wobei das Antriebselement so eingerichtet ist, dass der Schaltvorgang zum Öffnen des zweiten Einlassventils (25) erfolgt, wenn die Druckdifferenz über dem zweiten Einlassventil (25) unterhalb einer Ausgangs-Druckdifferenz über dem zweiten Einlassventil (25) liegt.

2. Dickstoffpumpe nach Anspruch 1, **dadurch gekennzeichnet, dass** das Antriebselement so eingerichtet ist, dass das erste Einlassventil (24) während einer Rückwärts-Bewegung des ersten Förderzylinders (21) geöffnet sowie während einer Vorwärts-Bewegung des ersten Förderzylinders (21) geschlossen ist und dass das zweite Einlassventil (25) während einer Rückwärts-Bewegung des zweiten Förderzylinders (22) geöffnet sowie während einer Vorwärts-Bewegung des zweiten Förderzylinders (22) geschlossen ist.

3. Dickstoffpumpe nach Anspruch 1 oder 2, **dadurch gekennzeichnet, dass** der Antrieb so eingerichtet ist, dass die Rückwärts-Bewegung der Förderzylinder (21, 22) innerhalb einer kürzeren Zeitspanne erfolgt als die Vorwärts-Bewegung.

4. Dickstoffpumpe nach einem der Ansprüche 1 bis 3, **dadurch gekennzeichnet, dass** der Antrieb so eingerichtet ist, dass der Beginn der Vorwärts-Bewegung des einen Förderzylinders (21, 22) sich überschneidet mit dem Ende der Vorwärts-Bewegung des anderen Förderzylinders (21, 22).

5. Dickstoffpumpe nach einem der Ansprüche 1 bis 4, **dadurch gekennzeichnet, dass** der Antrieb so eingerichtet ist, dass die Vorwärts-Bewegung mit einer Grundgeschwindigkeit erfolgt, während der jeweils andere Förderzylinder (21, 22) in der Rückwärts-Bewegung ist, und dass die Vorwärts-Bewegung mit einer gegenüber der Grundgeschwindigkeit verminderten Geschwindigkeit erfolgt, wenn beide Förderzylinder (21, 22) in der Vorwärts-Bewegung sind.

6. Dickstoffpumpe nach einem der Ansprüche 1 bis 5, **dadurch gekennzeichnet, dass** das Antriebselement so eingerichtet ist, dass die einem Förderzylinder (21, 22) zugeordnete Durchtrittsöffnung (24, 25) geschlossen ist, wenn die Vorwärts-Bewegung des zugehörigen Förderzylinders (21, 22) beginnt.

7. Dickstoffpumpe nach einem der Ansprüche 1 bis 6, **dadurch gekennzeichnet, dass** das Auslassventil (26) so eingerichtet ist, dass es in den Zwischenzustand (31) geschaltet wird, wenn die über dem Ventilglied (32) anliegende Druckdifferenz geringer ist als eine Ausgangs-Druckdifferenz über dem Ventilglied (32), vorzugsweise auf weniger als 50%, weiter vorzugsweise auf weniger als 20% des Ausgangswerts abgefallen ist.

8. Dickstoffpumpe nach einem der Ansprüche 1 bis 7, **dadurch gekennzeichnet, dass** das Auslassventil (26) so eingerichtet ist, dass der Schaltvorgang des Auslassventils (26) von dem Zwischenzustand (31) in den ersten Zustand (29) vor der Rückwärts-Bewegung des ersten Förderzylinders (21) beginnt und dass der Schaltvorgang des Auslassventils (26) von dem Zwischenzustand (31) in den zweiten Zustand (29) vor der Rückwärts-Bewegung des zweiten Förderzylinders (21) beginnt.

9. Dickstoffpumpe nach einem der Ansprüche 1 bis 8, **dadurch gekennzeichnet, dass** das Antriebselement so eingerichtet ist, dass der Schaltvorgang zum Öffnen des ersten Einlassventils (24) nach der Rückwärts-Bewegung des erste Förderzylinders (21) beginnt und dass der Schaltvorgang zum Öffnen des zweiten Einlassventils (25) nach der Rückwärtsbewegung des zweiten Förderzylinders (21) beginnt.

10. Dickstoffpumpe nach einem der Ansprüche 1 bis 9, **dadurch gekennzeichnet, dass** das Antriebselement so eingerichtet ist, dass der Schaltvorgang zum Öffnen des ersten Einlassventils (24) oder des zweiten Einlassventils (25) erfolgt, wenn die Druckdifferenz auf weniger als 50 %, weiter vorzugsweise auf weniger als 20 % des Ausgangswerts abgesunken ist.

11. Dickstoffpumpe nach einem der Ansprüche 1 bis 10, **dadurch gekennzeichnet, dass** vor den Einlassventilen (24, 25) ein Vorfüllbehälter (16) angeordnet ist, aus dem die Förderzylinder (21, 22) den Dickstoff ansaugen.

12. Dickstoffpumpe nach einem der Ansprüche 1 bis 11, **dadurch gekennzeichnet, dass** das Ventilglied (32) des Auslassventils (26) in Richtung des Materialstroms betrachtet hinter den Durchtrittsöffnungen (27, 28) angeordnet ist.

13. Dickstoffpumpe nach einem der Ansprüche 1 bis 12, **dadurch gekennzeichnet, dass** die Pumpe in einem ersten Betriebsmodus und in einem zweiten Betriebsmodus betrieben werden kann, wobei in dem ersten Betriebsmodus der Dickstoff aus einem Vorfüllbehälter (16) angesaugt wird und über das Auslassventil (26) in Richtung eines Pumpenauslasses (23) gefördert wird und wobei in dem zweiten Betriebsmodus der Dickstoff in umgekehrter Richtung bewegt wird.

## Claims

1. Thick-matter pump having a first delivery cylinder (21) and having a second delivery cylinder (22), wherein a piston which is movable in an axial direction is accommodated in each of the delivery cylinders (21, 22), having a drive for driving an axial forwards and backwards movement of the pistons in their respective delivery cylinders (21, 22), having a first inlet valve (24) for admitting thick matter into the first delivery cylinder (21) and having a second inlet valve (25) for admitting thick matter into the second delivery cylinder (22), having a drive element for actively driving the switching processes of the inlet valves (24, 25), having an outlet valve (26) for combining the delivery streams from the first delivery cylinder (21) and the second delivery cylinder (22), wherein the outlet valve (26) comprises a first passage opening (27) for thick matter delivered from the first delivery cylinder (21) and a second passage opening (28) for thick matter delivered from the second delivery cylinder (22) and also comprises a valve member (32), wherein the valve member (32) closes off the first passage opening (28) in a first state (29) and closes off the second passage opening (28) in a second state (30), **characterized in that** the valve member (32) closes off neither the first passage opening (27) nor the second passage opening (28) in an intermediate state (31), wherein the drive element is configured in such a way that the switching process for opening the second inlet valve (25) is realized when the pressure difference across the second inlet valve (25) is below an output pressure difference across the second inlet valve (25) .

2. Thick-matter pump according to Claim 1, **characterized in that** the drive element is configured in such a way that the first inlet valve (24) is open during a backward movement of the first delivery cylinder (21) and is closed during a forward movement of the first delivery cylinder (21), and that the second inlet valve (25) is open during a backward movement of the second delivery cylinder (22) and is closed during a forward movement of the second delivery cylinder (22).

3. Thick-matter pump according to Claim 1 or 2, **characterized in that** the drive is configured in such a way that the backward movement of the delivery cylinders (21, 22) is realized within a shorter period of time than the forwards movement.

4. Thick-matter pump according to one of Claims 1 to 3, **characterized in that** the drive is configured in such a way that the beginning of the forward movement of one delivery cylinder (21, 22) overlaps with the end of the forward movement of the other delivery cylinder (21, 22).

5. Thick-matter pump according to one of Claims 1 to 4, **characterized in that** the drive is configured in such a way that the forward movement is realized at a basic speed while the in each case other delivery cylinder (21, 22) is performing the backward movement, and that the forward movement is realized at a speed which is reduced in comparison with the basic speed when both delivery cylinders (21, 22) are performing the forward movement.

6. Thick-matter pump according to one of Claims 1 to 5, **characterized in that** the drive element is configured in such a way that the passage opening (24, 25) assigned to a delivery cylinder (21, 22) is in a closed state when the forward movement of the associated delivery cylinder (21, 22) begins.

7. Thick-matter pump according to one of Claims 1 to 6, **characterized in that** the outlet valve (26) is configured in such a way that it is switched into the intermediate state (31) when the pressure difference prevailing across the valve member (32) is smaller than an output pressure difference across the valve member (32), preferably has fallen to less than 50%, more preferably to less than 20%, of the output value.

8. Thick-matter pump according to one of Claims 1 to 7, **characterized in that** the outlet valve (26) is configured in such a way that the switching process of the outlet valve (26) from the intermediate state (31) into the first state (29) begins before the backward movement of the first delivery cylinder (21), and that the switching process of the outlet valve (26) from the intermediate state (31) into the second state (29) begins before the backward movement of the second delivery cylinder (21).

9. Thick-matter pump according to one of Claims 1 to 8, **characterized in that** the drive element is configured in such a way that the switching process for opening the first inlet valve (24) begins after the backward movement of the first delivery cylinder (21), and that the switching process for opening the second inlet valve (25) begins after the backward movement of the second delivery cylinder (21).

10. Thick-matter pump according to one of Claims 1 to 9, **characterized in that** the drive element is configured in such a way that the switching process for opening the first inlet valve (24) or the second inlet valve (25) is realized when the pressure difference has fallen to less than 50%, more preferably less than 20%, of the output value.

11. Thick-matter pump according to one of Claims 1 to 10, **characterized in that** a pre-fill container (16) is arranged before the inlet valves (24, 25), from which pre-fill container the delivery cylinders (21, 22) suck in the thick matter.

12. Thick-matter pump according to one of Claims 1 to 11, **characterized in that**, as viewed in the direction of the material stream, the valve member (32) of the outlet valve (26) is arranged behind the passage openings (27, 28).

13. Thick-matter pump according to one of Claims 1 to 12, **characterized in that** the pump can be operated in a first operating mode and in a second operating mode, wherein, in the first operating mode, the thick matter is sucked in from a pre-fill container (16) and is delivered via the outlet valve (26) in the direction of a pump outlet (23), and wherein, in the second operating mode, the thick matter is moved in the opposite direction.

## Revendications

1. Pompe à matières épaisses avec un premier cylindre de transport (21) et avec un deuxième cylindre de transport (22), un piston mobile dans la direction axiale étant reçu dans chacun des cylindres de transport (21, 22), avec un entraînement pour entraîner un mouvement axial vers l'avant et vers l'arrière des pistons dans leurs cylindres de transport respectifs (21, 22), avec une première soupape d'admission (24) pour l'admission de matière épaisse dans le premier cylindre de transport (21) et avec une deuxième soupape d'admission (25) pour l'admission de matière épaisse dans le deuxième cylindre de transport (22), avec un élément d'entraînement pour entraîner activement les opérations de commutation des soupapes d'admission (24, 25), avec une soupape d'échappement (26) pour combiner les courants de transport provenant du premier cylindre de transport (21) et du deuxième cylindre de transport (22),
la soupape d'échappement (26) comprenant une première ouverture de passage (27) pour la matière épaisse transportée par le premier cylindre de transport (21) et une deuxième ouverture de passage (28) pour la matière épaisse transportée par le deuxième cylindre de transport (22), ainsi qu'un organe de soupape (32), l'organe de soupape (32) fermant la première ouverture de passage (28) dans un premier état (29) et fermant la deuxième ouverture de passage (28) dans un deuxième état (30), **caractérisée en ce que** l'organe de soupape (32) dans un état intermédiaire (31) ne ferme ni la première ouverture de passage (27) ni la deuxième ouverture de passage (28), l'élément d'entraînement étant adapté de telle sorte que l'opération de commutation pour ouvrir la deuxième soupape d'admission (25) est effectuée lorsque la différence de pression sur la deuxième soupape d'admission (25) est inférieure à une différence de pression initiale sur la deuxième soupape d'admission (25) .

2. Pompe à matières épaisses selon la revendication 1, **caractérisée en ce que** l'élément d'entraînement est adapté de telle sorte que la première soupape d'admission (24) est ouverte pendant un mouvement vers l'arrière du premier cylindre de transport (21) et fermée pendant un mouvement vers l'avant du premier cylindre de transport (21) et que la deuxième soupape d'admission (25) est ouverte pendant un mouvement vers l'arrière du deuxième cylindre de transport (22) et fermée pendant un mouvement vers l'avant du deuxième cylindre de transport (22).

3. Pompe à matières épaisses selon la revendication 1 ou 2, **caractérisée en ce que** l'entraînement est adapté de telle sorte que le mouvement vers l'arrière des cylindres de transport (21, 22) est effectué dans un laps de temps plus court que le mouvement vers l'avant.

4. Pompe à matières épaisses selon l'une quelconque des revendications 1 à 3, **caractérisée en ce que** l'entraînement est adapté de telle sorte que le début du mouvement vers l'avant d'un cylindre de transport (21, 22) coïncide avec la fin du mouvement vers l'avant de l'autre cylindre de transport (21, 22).

5. Pompe à matières épaisses selon l'une quelconque des revendications 1 à 4, **caractérisée en ce que** l'entraînement est adapté de telle sorte que le mouvement vers l'avant est effectué à une vitesse de base pendant que l'autre cylindre de transport respectif (21, 22) se trouve dans le mouvement vers l'arrière, et que le mouvement vers l'avant est effectué à une vitesse réduite par rapport à la vitesse de base lorsque les deux cylindres de transport (21, 22) se trouvent dans le mouvement vers l'avant.

6. Pompe à matières épaisses selon l'une quelconque des revendications 1 à 5, **caractérisée en ce que** l'élément d'entraînement est adapté de telle sorte que l'ouverture de passage (24, 25) associée à un cylindre de transport (21, 22) est fermée lorsque le mouvement vers l'avant du cylindre de transport (21, 22) correspondant commence.

7. Pompe à matières épaisses selon l'une quelconque des revendications 1 à 6, **caractérisée en ce que** la soupape d'échappement (26) est adaptée de telle sorte qu'elle est commutée dans l'état intermédiaire (31) lorsque la différence de pression appliquée sur l'organe de soupape (32) est inférieure à une différence de pression initiale sur l'organe de soupape (32), de préférence a chuté à moins de 50 %, de manière davantage préférée à moins de 20 % de la valeur initiale.

8. Pompe à matières épaisses selon l'une quelconque des revendications 1 à 7, **caractérisée en ce que** la soupape d'échappement (26) est adaptée de telle sorte que l'opération de commutation de la soupape d'échappement (26) de l'état intermédiaire (31) au premier état (29) commence avant le mouvement vers l'arrière du premier cylindre de transport (21) et que l'opération de commutation de la soupape d'échappement (26) de l'état intermédiaire (31) au deuxième état (29) commence avant le mouvement vers l'arrière du deuxième cylindre de transport (21).

9. Pompe à matières épaisses selon l'une quelconque des revendications 1 à 8, **caractérisée en ce que** l'élément d'entraînement est adapté de telle sorte que l'opération de commutation pour l'ouverture de la première soupape d'admission (24) commence après le mouvement vers l'arrière du premier cylindre de transport (21) et que l'opération de commutation pour l'ouverture de la deuxième soupape d'admission (25) commence après le mouvement vers l'arrière du deuxième cylindre de transport (21).

10. Pompe à matières épaisses selon l'une quelconque des revendications 1 à 9, **caractérisée en ce que** l'élément d'entraînement est adapté de telle sorte que l'opération de commutation pour l'ouverture de la première soupape d'admission (24) ou de la deuxième soupape d'admission (25) est effectuée lorsque la différence de pression a diminué à moins de 50 %, de manière davantage préférée à moins de 20 % de la valeur initiale.

11. Pompe à matières épaisses selon l'une quelconque des revendications 1 à 10, **caractérisée en ce qu'**un réservoir de pré-remplissage (16) est agencé avant les soupapes d'admission (24, 25), à partir duquel les cylindres de transport (21, 22) aspirent la matière épaisse.

12. Pompe à matières épaisses selon l'une quelconque des revendications 1 à 11, **caractérisée en ce que** l'organe de soupape (32) de la soupape d'échappement (26) est agencé derrière les ouvertures de passage (27, 28), considéré dans la direction du courant de matière.

13. Pompe à matières épaisses selon l'une quelconque des revendications 1 à 12, **caractérisée en ce que** la pompe peut fonctionner dans un premier mode de fonctionnement et dans un deuxième mode de fonctionnement ; dans le premier mode de fonctionnement, la matière épaisse étant aspirée à partir d'un réservoir de pré-remplissage (16) et étant transportée en direction d'un échappement de pompe (23) par l'intermédiaire de la soupape d'échappement (26), et, dans le deuxième mode de fonctionnement, la matière épaisse étant déplacée dans la direction inverse.
